# FASCICULE DE BREVET EUROPEEN

(11) **EP 0 923 785 B1**
(45) Date de publication et mention de la délivrance du brevet: **30.07.2003**
(21) Numéro de dépôt: 96930212.4
(22) Date de dépôt: 04.09.1996
(51) Int. Cl.: H01F 27/32

(54) **TRANSFORMATEUR HAUTE TENSION/BASSE TENSION A ISOLATION SECHE THERMOPLASTIQUE**
HOCHSPANNUNGS-/NIEDERSPANNUNGSTRANSFORMATOR MIT THERMOPLASTISCHER TROCKENISOLATION
HIGH VOLTAGE/LOW VOLTAGE TRANSFORMER WITH THERMOPLASTIC AIR-CORE INSULATION

(43) Date de publication de la demande: 23.06.1999
(73) Titulaire: Schneider Electric Industries SAS, 92500 Rueil-Malmaison (FR); ELECTRICITE DE FRANCE, 75008 Paris (FR)
(72) Inventeur: GUILBERT, Bruno, F-91000 Evry (FR); LAUREOTE, Sylvain, F-77300 Fontainebleau (FR); FELDMANN, Dominique, F-77250 Veneux les Sablons (FR); LOUYOT, Brigitte, F-57157 Marly (FR); SACOTTE, Michel, F-57120 Rombas (FR); SHEER, Lana, Kennett Square, PA 19348 (US); FOX, Lloyd, North East, MD 21901 (US); FALGUIERE, Jean-Michel, F-75003 Paris (FR); WALRAVE, Albert, P., D-35510 Butzbach (DE)
(74) Mandataire: Jacobson, Claude
(86) Numéro de dépôt international: FR9601357
(87) Numéro de publication internationale: WO98010447

(56) Documents cités:
- WO-A-91/14275
- DE-A- 4 300 352
- PATENT ABSTRACTS OF JAPAN vol. 006, no. 025 (E-094), 13 Février 1982 & JP 56 146211 A (NIPPON DENSO CO LTD), 13 Novembre 1981,

## Description

La présente invention est relative aux transformateurs et se rapporte plus particulièrement aux transformateurs secs.

Les transformateurs utilisés en distribution d'énergie au public ont une puissance assignée comprise entre 5 kVA et 2500 kVA.

Ils servent à abaisser le niveau de tension du réseau d'un niveau "moyenne tension" compris entre 5 et 36 kV à un niveau basse tension inférieur à 500 V pour la fourniture en énergie électrique des clients domestiques.

Les transformateurs de type immergé, à isolation dans un liquide diélectrique (huile principalement) représentent la grosse majorité de l'utilisation et de l'offre actuelle. En effet, l'huile minérale est un matériau peu cher, bon isolant et bon caloporteur pour le refroidissement des enroulements. Cependant, l'huile minérale a comme inconvénient d'être un bon combustible, ce qui est dommageable en cas d'arc interne dans le transformateur.

Pour pallier le risque de feu inhérent à l'huile minérale, des liquides diélectriques à haut point de feu ont été développés. Le polychlorobenzène a été le plus utilisé, mais il a été ensuite interdit d'emploi à cause de sa non biodégrabilité et de la nocivité de certains produits de décomposition au feu. Les esters ou les huiles aux silicones seraient les meilleurs prétendants au remplacement du polychlorobenzène dans les transformateurs. Cependant, ces produits ne font pas encore l'unamité, et leur utilisation est très marginale. Leur avenir commercial est certainement compromis par la sévérité croissante des lois réglementant l'emploi des diélectriques liquides à cause des risques de pollution froide.

Les appareils à isolation solide ou appareils secs se sont développés fortement après l'interdiction d'emploi du polychlorobenzène. Ils sont surtout utilisés dans les établissements recevant du public (immeubles, ateliers), pour réduire les risques d'incendie. Leur utilisation dans la distribution reste marginale à cause du surcoût important par rapport aux appareils à l'huile minérale.

Les transformateurs secs actuels comportent d'importantes lames d'air assurant une fonction d'isolation entre enroulements et entre enroulements et masse, ce qui accroît leur encombrement, leur masse et donc leur coût. Pour pallier ce problème, certains constructeurs utilisent une métallisation superficielle des enroulements, qui leur permet de réduire l'encombrement. Cette technique a l'inconvénient d'être chère et délicate de mise en oeuvre.

Il existe aujourd'hui deux grandes familles de transformateurs secs : les enrobés et les imprégnés. Les modes de fabrication de ces appareils sont certes différents, mais les matériaux d'isolation utilisés ont en commun d'être thermodurcissables et de nécessiter une polymérisation à chaud, ce qui induit un coût de fabrication élevé.

L'invention vise à remédier aux inconvénients précités des transformateurs secs en créant un transformateur de ce type qui tout en étant d'un encombrement et d'un prix de revient réduit par rapport aux transformateurs secs connus présente des performances analogues voire améliorées.

Elle a donc pour objet un transformateur à isolation sèche comprenant au moins un enroulement haute tension et au moins un enroulement basse tension montés sur au moins une colonne d'un circuit magnétique, caractérisé en ce que son enroulement haute tension est contenu dans un enrobage d'isolation en résine thermoplastique revêtu d'une couche superficielle en une résine thermoplastique électroconductrice de fixation du potentiel, compatible avec l'enrobage isolant et son enroulement basse tension est enrobé dans une résine électroconductrice.

Suivant d'autres caractéristiques de l'invention:
- l'enrobage de l'enroulement haute tension comporte dans sa surface latérale des orifices pour le passage des bornes de connexion de l'enroulement;
- lesdits orifices pour le passage des bornes de connexion de l'enroulement haute tension sont ménagés dans une bande latérale de résine thermoplastique isolante de l'électricité compatible avec la résine thermoplastique de l'enrobage d'isolation et en surépaisseur par rapport à celle-ci;
- le transformateur comprenant des barres de couplage haute tension, chaque barre de couplage comporte une âme conductrice enrobée d'une résine thermoplastique isolante, revêtue d'une résine thermoplastique électro-conductrice;
- entre l'âme conductrice de la barre de couplage et l'enrobage isolant de celle-ci est insérée une précouche de résine thermoplastique électroconductrice destinée à éviter les décharges partielles risquant d'apparaître entre le métal de l'âme et l'isolant de l'enrobage si l'interface métal-isolant n'est pas parfait ou s'il y a un risque de détérioration de celui-ci en raison de contraintes thermiques ou mécaniques;
- chaque barre de couplage comporte à chacune de ses extrémités un organe de raccordement de l'âme de la barre avec une borne de connexion d'un enroulement haute tension, l'un des organes de raccordement formant borne de raccordement avec l'extérieur, lesdits organes de raccordement étant chacun entourés d'une tête en résine thermoplastique moulée d'une seule pièce avec le revêtement isolant de la barre et ayant des dimensions adaptées aux orifices pour le passage des bornes de connexion de l'enroulement haute tension ménagés dans l'enrobage isolant dudit enroulement, la tête comportant en outre un revêtement en résine thermoplastique électroconductrice moulé d'une seule pièce avec le revêtement électroconducteur de l'ensemble de la barre;
- ledit au moins un enroulement basse tension est bobiné directement sur un manchon en résine électro-conductrice enrobant la colonne correspondante du circuit magnétique;
- le circuit magnétique comporte en outre des culasses réunissant les colonnes du circuit magnétique, lesdites culasses étant également revêtues d'un enrobage de résine;
- l'enrobage en résine de l'une au moins des culasses du circuit magnétique comporte des zones en surépaisseur pour la fixation des conducteurs de connexion des enroulements basse tension et pour la sortie des bornes de connexion basse tension du transformateur;
- entre les bobinages haute tension et basse tension, sont ménagés des canaux de circulation d'un fluide de refroidissement définis par des saillies venues de matière avec l'un au moins des enrobages desdits enroulements;
- des orifices supplémentaires pour la sortie de bornes de réglage sont ménagés dans la bande latérale de l'enrobage de l'enroulement haute tension, ces orifices étant obturés chacun par un bouchon isolant revêtu d'une couche de matière électroconductrice de fixation du potentiel en contact avec la couche électroconductrice de revêtement du bobinage haute tension pour assurer la continuité de la couche électroconductrice de fixation du potentiel.

L'invention sera mieux comprise à la lecture de la description qui va suivre, donnée uniquement à titre d'exemple et faite en se référant aux dessins annexés, sur lesquels :
- les Fig. 1A à 1E sont des vues schématiques en perspective montrant les phases de montage d'un transformateur triphasé sec suivant l'invention;
- la Fig.2 est une vue en coupe à plus grande échelle du transformateur sec de la Fig.1E;
- la Fig.3 est une section suivant la ligne 3-3 de la Fig.2;
- la Fig.4 est une vue en coupe suivant la ligne 4-4 de la Fig.2;
- la Fig.5 est une vue en perspective de la culasse supérieure du transformateur de la Fig.1E pourvue d'un enrobage isolant;
- la Fig.6 est une vue en perspective de la culasse inférieure du transformateur de la Fig.1E pourvue d'un enrobage isolant;
- la Fig.7 est une vue en coupe d'une barre droite de couplage entre bobinage haute tention des transformateurs de la Fig.1; et
- la Fig.8 est une vue en coupe d'une barre coudée de construction analogue à celle de la Fig.7.

Sur les Fig.1A à 1E, on a représenté les diverses phases de montage d'un transformateur triphasé à isolement sec suivant l'invention.

Sur 1a figure 1A, on a représenté un bobinage basse tension 1 placé sur une colonne 2 du circuit magnétique d'un transformateur triphasé représenté plus complétement aux figures 1D et 1E.

Pour réaliser l'agencement de la figure 1A, on commence par assembler selon un procédé habituel la colonne feuilletée 2 du circuit magnétique du transformateur par empilage de feuilles prédécoupées en acier au silicium classiques. Sur la partie centrale de la colonne 2, c'est à dire en debors des parties d'extrémité 2A et 2B conformées en biseau, en vue de la réunion ultérieure de la colonne 2 avec des culasses de fermeture du circuit magnétique, on moule un manchon 3 en résine polymère.

Cette opération est réalisée par injection, ou par compression de bandes à chaud, si le polymère utilisé est thermoplastique.

Toutefois, la matière utilisée peut aussi être une résine thermodurcissable. Il importe que la matière soit conductrice de la chaleur et ce le plus possible. A cette fin, elle peut contenir en proportion adéquate une charge de carbone, par exemple, ce qui présente l'avantage supplémentaire de la rendre également faiblement conductrice de l'électricité, en accord avec une variante préférée de l'invention qui sera expliquée par la suite.

Après mise en place d'anneaux de compression 4 (Fig.4) aux extrémités du manchon 3 en résine polymère, on bobine à même la surface du manchon un conducteur électrique métallique 5 qui formera l'enroulement basse tension du transformateur comme cela est représenté en particulier sur la figure 1D et également sur les figures 2,3 et 4.

Ce conducteur 5 peut se présenter sous forme de larges bandes ou de méplat en aluminium ou en cuivre. Il est de façon classique enveloppé d'un papier huilé isolant.

Chacune de ses extrémités se prolonge à l'extérieur par des classiques barres de connexion 6.

L'enroulement basse tension ainsi réalisé est ensuite encapsulé dans une couche 7 de résine polymère diélectrique de quelques millimètres d'épaisseur, par exemple de 3mm. Cette enveloppe de résine 7 est réalisée par compression à chaud de feuilles superposées de matière thermoplastique, thermoconductrice elle aussi afin de favoriser l'échange thermique avec l'air environnant. Cette résine est également légèrement conductrice de l'électricité, ce qui permet d'améliorer la sécurité globale de l'appareil à réaliser, par mise au potentiel de la terre au point 7A représenté à la figure 1A.

Ceci termine la fabrication d'un enroulement basse tension du transformateur selon l'invention.

Le manchon 3, bien qu'étant une entité intermédiaire qui disparaîtra en tant que telle dans la réalisation achevée représentée à la figure 1A, remplit néanmoins plusieurs rôles essentiels.

D'abord, grâce à sa rigidité, il assure le nécessaire maintien mécanique de l'empilage des tôles formant la colonne 2 alors que de façon classique, cette cohésion est assurée au moyen de boulons et d'écrous.

Ensuite, le manchon 3 remplit un rôle majeur d'échangeur thermique qui favorise le refroidissement de la colonne 2 ou de l'enroulement 5 par conduction de la chaleur au travers de la matière thermoconductrice dont est constitué ledit manchon.

En outre, si on le rend également légèrement conducteur de l'électricité, on peut améliorer la sécurité d'utilisation de l'appareil final par simple mise à la terre du manchon. Cette disposition est facilitée si, comme on le comprend, on prévoit de faire dépasser le manchon 3 de l'extrémité de l'enroulement 5 afin d'avoir ensuite un enroulement 5 complètement enrobé.

Par ailleurs, comme déjà indiqué, il sert de support d'enroulement pour le conducteur électrique métallique 5 destiné à être mis sous tension. Ainsi, entre autres avantages, l'isolant en papier huilé qui enveloppe le conducteur 5, ne risque plus d'être blessé au cours du bobinage. Jusqu'ici en effet, on était amené à éviter-ce risque en interposant entre les colonnes du circuit magnétique et les enroulements basse tension bobinés autour de ces colonnes, des réglettes entretoises en bois qui éloignaient le conducteur des angles vifs parfois blessants du circuit magnétique.

Comme le montre la figure 1A, sur la surface extérieure de la résine polymère électroconductrice d'enrobage 7 sont prévues des saillies 8 en forme de nervures longitudinales formant entretoises pour la bobine haute tension représentée à la figure 1B et qui va être placée autour de l'étage basse tension de la figure 1A.

Ces nervures, de 3 à 50 mm de hauteur par exemple, servent également à définir entre elles des canaux 9 de circulation d'un fluide de refroidissement par convection tel que de l'air entre l'étage basse tension et l'étage haute tension comme on peut le voir par exemple à la figure 1C.

Dans le présent exemple, la surface extérieure de l'enrobage en résine polymère diélectrique 7 comporte quatre nervures 8 réparties à 90° l'une par rapport à l'autre selon la périphérie de l'enveloppe d'enrobage 7.

Ainsi qu'on l'a déjà indiqué plus haut, l'enveloppe de résine d'enrobage ou d'encapsulation 7 présente de préférence une certaine capacité à conduire l'électricité, notamment lorsqu'elle est formée d'une résine polymère chargée de particules conductrices de l'électricité ou d'une résine polymère naturellement conductrice de l'électricité.

Grâce à un tel agencement, on obtient un effet antistatique pour éviter que des poussières, inévitablement présentes dans l'air viennent se déposer sur la paroi des canaux de refroidissement 9. Il est également possible de mettre l'enveloppe en résine 7 à la masse en la reliant électriquement à la terre, comme représenté en 7A, ce qui permet d'améliorer la sécurité du transformateur en cas de défaillance ou de dégradation locale du papier huilé d'isolation du conducteur métallique 5 sous tension.

En fait, l'ensemble des parties en résine polymère comprenant le manchon 3 et l'enveloppe de protection 7 peut sans danger être légèrement conducteur, puisque la tension électrique du conducteur 5 au niveau de l'étage basse tension d'un transformateur ne dépasse habituellement pas 400 à 500 volts.

Les anneaux de compression 4 sont en fait des flasques d'extrémité destinés à contenir latéralement le conducteur métallique bobiné 5 en spires multi-couches et sont conformés pour tenir compte du bobinage hélicoïdal de ce dernier. Il est nécessaire que les spires d'extrémité de chaque couche de l'enroulement préformée du conducteur 5 portent de façon continue contre ces flasques sur toute leur longueur. Ceci implique une forme en rampe rentrante ou sortante de la face d'appui de chaque anneau 4 selon l'orientation de l'hélice d'enroulement des spires.

C'est la raison pour laquelle on dispose de deux anneaux concentriques à rampes inversées pour les enroulements à deux couches habituellement utilisés.

De tels anneaux présentent ici un avantage majeur, à savoir former une masse de bourrage aux extrémités du manchon 3 qui autorise le moulage par compression de feuilles de résine thermoplastique 7 de façon satisfaisante. Sinon, le volume à remplir par la résine moulée rendrait nécessaire une opération d'injection qui n'est pas généralement destinée aux pièces massives et qui est bien moins économique que la compression.

L'étage basse tension représenté à la figure 1A est bien entendu réalisé en autant d'exemplaires que le transformateur à construire comporte de phases.

Les figures 1B à 1E montrent schématiquement les étapes de construction d'un transformateur sec triphasé.

Sur la figure 1B, on montre un bobinage haute tension destiné à coopérer avec le bobinage basse tension de la figure 1A.

Pour réaliser ce bobinage haute tension 10, on commence par bobiner un conducteur électrique revêtu d'une gaine isolante pour constituer un enroulement formé de spires coaxiales de forme circulaire, ovale ou polygonale sur une ou plusieurs couches. Le conducteur métallique 11 (Fig.1D) est généralement en cuivre ou en aluminium et la gaine isolante est généralement un émaillage ou un guipage dans un isolant généralement en papier, pour isoler entre elles les spires contigües.

L'enroulement ainsi obtenu est enrobé par injection ou par compression dans une couche de résine thermoplastique isolante de l'électricité 12 (Fig.2).

L'enrobage 12 comporte à sa surface latérale des orifices 14 pour le passage des bornes de connexion 15 de l'enroulement.

Les orifices 14 pour le passage des bornes de connexion de l'enroulement haute tension sont ménagés dans une bande latérale 16 de résine thermoplastique isolante de l'électricité, compatible avec la résine thermoplastique de l'enrobage d'isolation 12 et en surépaisseur par rapport à celui-ci.

De façon avantageuse, la bande latérale 16 est réalisée par moulage en une seule pièce avec l'enrobage 12. Elle peut également être réalisée par compression à chaud sur l'enrobage 12.

Sur la couche d'enrobage 12 est en outre plaquée par compression à chaud, une couche 18 de quelques millimètres d'épaisseur d'une résine thermoplastique électro-conductrice recouvrant toutes les surfaces de l'enroulement haute tension aussi bien à l'extérieur qu'à l'intérieur de celui-ci.

Cette résine formant une couche superficielle 18 (Fig.2) est chargée de particules de carbone pour la rendre conductrice de l'électricité et elle est de même nature que le polymère isolant formant l'enrobage 12.

Ainsi, les interfaces avec les isolants peuvent être rendus exempts de vacuoles.

La bobine haute tension est alors terminée.

Il reste à préciser que les épaisseurs d'isolants sur l'enroulement sont suffisantes pour tenir les contraintes diélectriques maximales pouvant être appliquées entre le bobinage et la couche électro-conductrice 18 reliée à la terre, ou entre les connexions internes du bobinage et la couche électro-conductrice 18 reliée à la terre, on entre les bornes 15 du bobinage et la couche électroconductrice 18 reliée à la terre.

La bande latérale 16 en résine thermoplastique formée d'un empilage de matière thermoplastique isolante semblable ou identique à celle de l'enrobage isolant 12 et d'une couche superficielle 18 électro-conductrice, recouvre les connexions internes et les bornes 15, de l'enroulement. Les orifices 14 ménagés autour des conducteurs de sortie 15 sont destinés à permettre le raccordement de la bobine à haute tension au réseau, ou à raccorder la bobine à haute tension à d'autres bobines à haute tension de façon à réaliser un couplage électrique tel qu'il sera décrit en référence à la figure 1E, et à raccorder sur la bobine à haute tension, une connectique réglable telle que l'ensemble de conducteurs 20 apparaissant sur la figure 1B dans un orifice 22 de forme carrée réalisé dans la bande latérale 16 entre les orifices 14 de passage des conducteurs de connexion de l'enroulement haute tension.

Le bobinage haute tension 10 est ensuite placé sur le bobinage basse tension 1 de la manière représentée à la figure 1C.

A cet effet, le bobinage basse tension 1 monté sur sa colonne 2 est introduit dans le bobinage haute tension 10. Les nervures 8 présentes sur le pourtour du revêtement conducteur 7 du bobinage basse tension, permettent de centrer l'étage haute tension sur l'axe de la colonne magnétique 2 du bobinage basse tension et de ménager un canal 9 de refroidissement par l'air ambiant entre les bobinages basse tension 1 et haute tension 10, les nervures 8 formant ainsi entretoises entre les deux bobinages.

On a ainsi constitué un étage haute tension - basse tension couplé.

De tels étages sont utilisés pour réaliser un transformateur triphasé tel que celui représenté aux figures 1D et 1E.

A cet effet, on assemble trois étages basse tension - haute tension et on assemble les colonnes 2 de ces étages par des culasses supérieure et inférieure 24 et 26 de la manière représentée clairement à la figure 2.

Les culasses 24 et 26 sont elles aussi réalisées en tôle magnétique feuilletée.

Les culasses 24 et 26 étant mises en place de manière à coopérer avec des colonnes verticales 2 portant chacune un enroulement basse tension 1 et un enroulement haute tension 10, forment un circuit magnétique fermé comprenant une colonne centrale et deux colonnes latérales.

En vue de leur assemblage, les colonnes latérales 2 présentent des extrémités biseautées 2A, 2B, tandis que la colonne centrale présente des extrémités 2C, 2D en pointes symétriques. Les culasses 24 et 26 sont conformées de façon complémentaire aux extrémités des colonnes 2 avec lesquelles elles sont assemblées.

Comme représenté à la figure 1E, chacune des culasses 24 et 26 comporte un enrobage 28, 30 de résine thermoplastique. Les enrobages 28 et 30 qui sont représentés à la figure 1E et qui apparaissent également aux figures 2,5 et 6, ont pour fonction principale d'assurer le maintien mécanique entre elles des tôles formant les culasses 24 et 26 et l'assemblage de ces culasses avec les extrémités correspondantes des colonnes 2. La résine formant les enrobages 28 et 30 a de préférence la même base chimique que celle utilisée pour l'enrobage des colonnes 2 de façon à obtenir une bonne soudure entre les deux matériaux.

L'enrobage des culasses a pour seconde fonction de protéger celles-ci contre les agressions externes.

L'enrobage des culasses 24 et 26 a en outre les fonctions annexes suivantes.

Il assure le positionnement des bobinages haute tension et basse tension 1 et 10 par rapport aux culasses 24 et 26.

Il assure également le maintien mécanique des conducteurs basse tension 6 entre les sorties des enroulements basse tension et les bornes basse tension du transformateur.

A cet effet, l'enrobage 28 de la culasse supérieure comporte des zones 32 en surépaisseur pour la fixation des conducteurs de connexion à basse tension 6 et pour la sortie des bornes de connexion basse tension correspondantes du transformateur.

L'enrobage 28 de la culasse supérieure 24 forme également socle pour les bornes basse tension du transformateur.

Il assure bien entendu également le maintien mécanique des barres de couplage basse tension qui sont également protégées par les zones en surépaisseur 32 précitées.

Cet enrobage assure enfin une augmentation de la surface d'échange thermique de la culasse bénéfique pour le refroidissement si la résine utilisée est thermoconductrice.

Ainsi qu'on peut le voir à la figure 1E, l'ensemble comprenant le circuit magnétique dont les culasses supérieure et inférieure 24 et 26 sont revêtues d'un enrobage et dont les colonnes 2 portent chacune un enroulement basse tension 1 et un enroulement haute tension 10, est ensuite monté sur un châssis 34. La fonction principale du châssis 34 est le positionnement du transformateur par rapport au sol. L'axe des enroulements du transformateur est de préférence proche de la verticale pour améliorer le refroidissement du transformateur par convection naturelle de l'air ambiant.

Le châssis 34 peut également servir à renforcer le calage des enroulements. Ce calage est nécessaire pour s'opposer aux forces électro-dynamiques qui s'exercent sur les enroulements, en particulier lors de courts-circuits, en réseau.

On peut alors monter les barres de couplage 35 et 36 des enroulements haute tension de la manière représentée à la figure 1E.

Sur la figure 7, on a représenté une barre de couplage rectiligne telle que la barre 35 de la figure 1E. Cette barre de couplage haute tension comporte une âme conductrice 37 enrobée d'une résine thermoplastique isolante 38, revêtue d'une résine thermoplastique électro-conductrice 39.

Entre l'âme conductrice 37 de la barre de couplage et l'enrobage isolant 38 de celle-ci, est insérée une précouche de résine thermoplastique électro-conductrice 40 destinée à éviter les décharges partielles risquant d'apparaître entre le métal de l'âme 37 et l'isolant de l'enrobage 38 si l'interface métal-isolant n'est pas parfait ou s'il y a un risque de détérioration de celui-ci en raison de contraintes thermiques ou mécaniques.

La barre conductrice 36 représentée à la figure 8, est une barre comportant des coudes 42 destinés à lui permettre de passer au-dessus des barres rectilignes 35 ainsi que le montre clairement la figure 1E.

La constitution de la barre de couplage 36 est par ailleurs la même que celle des barres de couplage 35.

Chaque barre de couplage comporte à chacune de ses extrémités, un organe de raccordement 43,44 de l'âme 37 de la barre avec une borne de connexion d'un enroulement haute tension. L'organe de raccordement 43,44 est enrouré d'une tête 45,46 en résine thermoplastique moulée d'une seule pièce avec le revêtement isolant 38 et ayant des dimensions adaptées aux orifices 14 pour le passage des bornes 15 de connexion d'un enroulement haute tension ménagé dans l'enrobage 12 dudit enroulement. Chacune des têtes 45,46 comporte en outre un revêtement 47,48 en résine thermoplastique électro-conductrice moulé d'une seule pièce avec le revêtement électro-conducteur 39 de l'ensemble de la barre.

Grâce à l'agencement qui vient d'être décrit, la surface accessible des barres de couplage 35,36 présente un potentiel référencé à la masse à condition que le montage permette d'assurer la continuité électrique entre les couches électro-conductrices 39,47,48 des barres et les couches électro-conductrices 18 des bobinages haute tension 10.

Par ailleurs, chaque barre comporte à l'une de ses extrémités, un organe de connexion 50 avec l'extérieur constitué par une fiche de jonction et à ses deux extrémités un organe de connexion 52 avec une borne d'un bobinage haute tension, cet organe comprenant une douille à ressort.

En considérant plus particulièrement les figures 6 et 7, on constate que l'enrobage 28,30 de chacune des culasses supérieure et inférieure 24,26 du transformateur triphasé suivant l'invention, comporte sur ses faces tournées vers les ensembles de bobinage constituant le transformateur, des plots 54 de positionnement des bobinages par rapport aux culasses.

Par ailleurs, l'enrobage 28,30 des culasses 24 et 26 recouvre sur quelques millimètres de long, le manchon 3 moulant les colonnes magnétiques 2.

Au droit de ce recouvrement s'opère une soudure étanche entre l'enrobage 28,30 et le manchon 3 lors du moulage de l'enrobage 28,30 sur le manchon 3.

Cette soudure permet :
- le maintien mécanique des culasses 24,26 sur les colonnes 2,
- la protection contre les agressions externes du circuit magnétique constitué des culasses 24,26 et des colonnes 2.

En se reportant à nouveau à la figure 1E, on voit que les orifices 22 ménagés dans les bandes latérales 16 des enrobages des bobinages haute tension 10 portés par chaque colonne du transformateur sont destinés à la sortie des bornes de réglage 20 des enroulements haute tension correspondants. Ces orifices sont avantageusement obturés chacun par un bouchon 64 isolant revêtu d'une couche 65 de matière électro-conductrice de fixation de potentiel en contact avec la couche électro-conductrice 18 de revêtement du bobinage haute tension correspondant pour assurer la continuité de la couche électro-conductrice de fixation du potentiel.

Bien que dans l'exemple qui vient d'être décrit l'invention soit appliquée à un transformateur triphasé, il est bien entendu possible de l'appliquer à la réalisation d'un transformateur monophasé comportant au moins un ensemble d'enroulements basse-tension, haute-tension porté par une colonne d'un circuit magnétique fermé.

## Revendications

1. Transformateur à isolation sèche comprenant au moins un enroulement primaire et au moins un enroulement secondaire montés sur au moins une colonne d'un circuit magnétique, **caractérisé en ce que** son enroulement haute tension (10) est contenu dans un enrobage (12) d'isolation en résine thermoplastique revêtu d'une couche superficielle (18) en une résine thermoplastique électro-conductrice de fixation du potentiel compatible avec l'enrobag isolant et son enroulement basse tension (1) est enrobé dans une résine électroconductrice (7).

2. Transformateur suivant la revendication 1, **caractérisé en ce que** l'enrobage de l'enroulement haute tension comporte dans sa surface latérale des orifices (14) pour le passage des bornes (15) de connexion de l'enroulement.

3. Transformateur suivant la revendication 2, **caractérisé en ce que** lesdits orifices (14) pour le passage des bornes (15) de connexion de l'enroulement haute tension sont ménagés dans une bande latérale (16) de résine thermoplastique isolante de l'électricité compatible avec la résine thermoplastique de l'enrobage (12) d'isolation et en surépaisseur par rapport à celle-ci et servant au recouvrement des connexions internes de l'enroulement haute tension.

4. Transformateur suivant l'une des revendications 1 à 3, comprenant des barres de couplage haute tension (35,36), **caractérisé en ce que** chaque barre de couplage comporte une âme conductrice (37) enrobée d'une résine thermoplastique isolante (38), revêtue d'une résine thermoplastique électroconductrice (39).

5. Transformateur suivant la revendication 4, **caractérisé en ce qu'**entre l'âme conductrice (37) de la barre de couplage et l'enrobage isolant (38) de celle-ci est insérée une précouche (40) de résine thermoplastique électroconductrice destinée à éviter les décharges partielles risquant d'apparaître entre le métal de l'âme et l'isolant de l'enrobage si l'interface métal-isolant n'est pas parfait ou s'il y a un risque de détérioration de celui-ci en raison de contraintes thermiques ou mécaniques.

6. Transformateur suivant l'une des revendications 4 et 5, **caractérisé en ce que** chaque barre de couplage (35,36) comporte à chacune de ses extrémités un organe (43,44) de raccordement de l'âme (37) de la barre avec une borne de connexion d'un enroulement haute tension, ledit organe de raccordement étant entouré d'une tête (45,46) en résine thermoplastique moulée d'une seule pièce avec le revêtement isolant (38) de la barre et ayant des dimensions adaptées aux orifices (14) pour le passage des bornes (15) de connexion de l'enroulement haute tension ménagés dans l'enrobage dudit enroulement, la tête (45,46) comportant en outre un revêtement (47,48) en résine thermoplastique électroconductrice moulé d'une seule pièce avec le revêtement électroconducteur (39) de l'ensemble de la barre.

7. Transformateur suivant l'une des revendications 1 à 6, **caractérisé en ce que** ledit au moins un enroulement basse tension (1) est bobiné directement sur un manchon (3) en résine électroconductrice enrobant la colonne (2) correspondante du circuit magnétique.

8. Transformateur suivant l'une des revendications 1 à 7, **caractérisé en ce que** le circuit magnétique comporte en outre des culasses (24,26) réunissant les colonnes (2) du circuit magnétique, lesdites culasses étant également revêtues d'un enrobage de résine (28,30).

9. Transformateur suivant la revendication 8, **caractérisé en ce que** l'enrobage en résine (28) de l'une au moins des culasses (24) du circuit magnétique comporte des zones (32) en surépaisseur pour la fixation des conducteurs de connexion des enroulements et pour la sortie des bornes (6) de connexion basse tension du transformateur.

10. Transformateur suivant l'une des revendications 8 et 9, **caractérisé en ce que** la résine de revêtement des culasses (24,26) est une résine thermoconductrice.

11. Transformateur suivant l'une des revendication 1 à 10, **caractérisé en ce qu'**entre les bobinages haute tension et basse tension, sont ménagés des canaux (9) de circulation d'un fluide de refroidissement définis par des saillies (8) venues de matière avec l'un au moins des enrobages (7 ou 12) desdits enroulements.

12. Transformateur suivant l'une quelconque des revendications 3 à 11, **caractérisé en ce que** des orifices supplémentaires (22) pour la sortie de bornes de réglage (20) sont ménagés dans la bande latérale de l'enrobage (16) de l'enroulement haute tension, ces orifices étant obturés chacun par un bouchon isolant (64) revêtu d'une couche (65) de matière électroconductrice de fixation du potentiel en contact avec la couche électroconductrice (18) de revêtement du bobinage haute tension (10), pour assurer la continuité de la couche électroconductrice de fixation du potentiel.

## Patentansprüche

1. Trocken isolierter Transformator mit wenigstens einer Primärwicklung und wenigstens einer Sekundärwicklung, die an wenigstens einer Säule eines magnetischen Kreises befestigt sind, **dadurch gekennzeichnet, dass** seine oberspannungsseitige Wicklung (10) in einer Isolierhülle (12) aus thermoplastischem Harz enthalten ist, die mit einer Oberflächenschicht (18) aus einem elektrisch leitfähigem, zur Potentialfestlegung dienenden, mit der Isolierhülle verträglichen thermoplastischen Harz überzogen ist, und dass seine niederspannungsseitige Wicklung (1) von einem elektrisch leitfähigen Harz (7) umhüllt ist.

2. Transformator nach Anspruch 1, **dadurch gekennzeichnet, dass** die Hülle der oberspannungsseitigen Wicklung in ihrer Seitenfläche Öffnungen (14) zur Durchführung von Anschlussstiften (15) der Wicklung aufweist,

3. Transformator nach Anspruch 2, **dadurch gekennzeichnet, dass** die zur Durchführung der Anschlussstifte (15) der oberspannungsseitigen Wicklung dienenden Öffnungen (14) in einem Seitenstreifen (16) aus elektrisch isolierendem thermoplastischen Harz ausgebildet sind, das mit dem thermoplastischen Harz der Isolierhülle (12) verträglich ist und aus diesem vorsteht und dazu dient, die inneren Anschlüsse der oberspannungsseitigen Wicklung abzudecken.

4. Transformator nach einem der vorhergehenden Ansprüche 1 bis 3, mit Schienen (35, 36) zum Anschließen der Oberspannung, **dadurch gekennzeichnet, dass** jede Anschlussschiene einen Mittelleiter (37) umfasst, der von einem isolierenden thermoplastischen Harz (38) ummantelt ist, das mit einem elektrisch leitfähigen thermoplastischen Harz (39) beschichtet ist.

5. Transformator nach Anspruch 4, **dadurch gekennzeichnet, dass** zwischen dem Mittelleiter (37) der Anschlussschiene und dessen isolierender Ummantelung (38) eine Vorschicht (40) aus elektrisch leitfähigem thermoplastischen Harz eingefügt ist, die dazu bestimmt ist, Teilentladungen zu verhindern, die zwischen dem Metall des Mittelleiters und dem Isolator der Ummantelung aufzutreten drohen, wenn der Metall-Isolator-Übergang unvollkommen ist oder wenn die Gefahr besteht, dass sich der Isolator der Ummantelung infolge thermischer oder mechanischer Kräfte verschlechtert.

6. Transformator nach einem der Ansprüche 4 und 5, **dadurch gekennzeichnet, dass** jede Anschlussschiene (35, 36) an beiden Enden jeweils ein Organ (43, 44) zum Anschließen des Mittelleiters (37) der Schiene an einen Anschlussstift einer Oberspannungswicklung aufweist, wobei das Anschlussorgan von einem Kopf (45, 46) aus thermoplastischem Harz umgeben ist, der einstückig mit dem Isoliermantel (38) der Schiene ausgebildet ist und Abmessungen hat, die an die zur Durchführung der Anschlussstifte (15) der Oberspannungswicklung dienenden und in der Hülle dieser Wicklung ausgebildeten Öffnungen (14) angepasst sind, wobei der Kopf (45, 46) außerdem eine Beschichtung (47, 48) aus elektrisch leitfähigem thermoplastischem Harz aufweist, die einstückig mit der elektrisch leitfähigen Beschichtung (39) der Gesamtschiene ausgebildet ist.

7. Transformator nach einem der Ansprüche 1 bis 6, **dadurch gekennzeichnet, dass** die wenigstens eine Niederspannungswicklung (1) unmittelbar auf einem Stab (3) aus elektrisch leitfähigem Harz aufgespult ist, der die zugehörige Säule (2) des magnetischen Kreises umhüllt.

8. Transformator nach einem der Ansprüche 1 bis 7, **dadurch gekennzeichnet, dass** der magnetische Kreis ferner Joche (24, 26) aufweist, die die Säulen (2) des magnetischen Kreises vereinigen, wobei die Joche ebenfalls mit einer Harzhülle (28, 30) beschichtet sind.

9. Transformator nach Anspruch 8, **dadurch gekennzeichnet, dass** die Harzbeschichtung (28) wenigstens eines der Joche (24) des magnetischen Kreises vorstehende Bereiche (32) aufweist, die zur Befestigung der Anschlussleiter der Wicklungen und zur Herausführung der niederspannungsseitigen Anschlussstifte (6) des Transformators dienen.

10. Transformator nach einem der Ansprüche 8 und 9, **dadurch gekennzeichnet, dass** das Harz zur Beschichtung der Joche (24, 26) ein thermisch leitfähiges Harz ist.

11. Transformator nach einem der Ansprüche 1 bis 10, **dadurch gekennzeichnet, dass** zwischen den Ober- und Niederspannungswicklungen Kanäle (9) zum Strömen eines Kühlfluids ausgebildet sind, die durch Rippen (8) gebildet sind, welche einstückig mit wenigstens einer der Umhüllungen (7 oder 12) der Wicklungen ausgebildet sind.

12. Transformator nach einem der Ansprüche 3 bis 11, **dadurch gekennzeichnet, dass** in dem Seitenstreifen (16) der Oberspannungswicklung zusätzliche Öffnungen (22) ausgebildet sind, die zum Herausführen von Regleranschlüssen (20) dienen, wobei diese Öffnungen durch je einen Isolierstopfen (64) verschlossen sind, der mit einer zur Potentialfestlegung dienenden Schicht (65) aus elektrisch leitfähigem Werkstoff beschichtet ist, welche mit der elektrisch leitfähigen Überzugsschicht (18) der Oberspannungswicklung (10) in Kontakt steht, um die Kontinuität der das Potential festlegenden elektrisch leitfähigen Schicht sicherzustellen.

## Claims

1. Transformer with air-core insulation comprising at least one primary coil and at least one secondary coil mounted on at least one column of a magnetic circuit, **characterised in that** its high voltage coil (10) is contained in a thermoplastic resin insulating encapsulation (12) coated with a surface layer (18) in an electroconductive thermoplastic resin for fixing the potential compatible with the insulating encapsulation and its low voltage coil (1) is encapsulated in an electroconductive resin (7).

2. Transformer according to Claim 1, **characterised in that** the encapsulation of the high voltage coil has passages (14) in its side area for terminals (15) to pass through for connecting the coil.

3. Transformer according to Claim 2, **characterised in that** the said passages (14) for the high voltage coil connection terminals (15) to pass through are made in an electrical insulating thermoplastic resin side strip (16) compatible with the thermoplastic resin of the insulating encapsulation (12) and thicker than it, and acting as covering for the internal connections of the high voltage coil.

4. Transformer according to one of the Claims 1 to 3, comprising high voltage coupling rods (35, 36), **characterised in that** each coupling rod has a conductive core (37) encapsulated in an insulating thermoplastic resin (38), coated with an electroconductive thermoplastic resin (39).

5. Transformer according to Claim 4, **characterised in that** between the conductive core (37) of the coupling bar and the latter's insulating encapsulation (38) a primer coat (40) of electroconductive thermoplastic resin (40) is put on designed to prevent partial discharges which might occur between the metal of the core and the insulating material of the encapsulation if themetal/insulation material interface is not perfect or if there is a risk of damage due to heat or mechanical stresses.

6. Transformer according to one of the Claims 4 and 5, **characterised in that** each coupling rod (35, 36) has at each of its ends a part (43, 44) for connecting the core (37) of the rod with a terminal connecting a high voltage coil, the said connection part being surrounded by a thermoplastic resin head (45, 46) moulded in one piece with the insulating coating (38) of the rod and with dimensions suitable for the passages (14) for the terminals (15) connecting the high voltage coil to pass through, made in the encapsulation of the said coil, the head (45, 46) having in addition an electroconductive thermoplastic resin coating (47, 48) moulded in one piece with the electroconductive coating (39) of the rod assembly,

7. Transformer according to one of the Claims 1 to 6, **characterised in that** at least one low voltage coil (1) is wound directly on an electroconductive resin sleeve (3) encapsulating the corresponding column (2) of the magnetic circuit.

8. Transformer according to one of the Claims 1 to 7, **characterised in that** the magnetic circuit has in addition yokes (24, 26) joining the columns (2) of the magnetic circuit, the said yokes being also coated with a resin encapsulation (28, 30).

9. Transformer according to Claim 8, **characterised in that** the resin encapsulation (28) of at least one of the yokes (24) of the magnetic circuit has thicker areas (32) for fixing leads for connecting the coils and for the outlet of the terminals (6) for low voltage connection of the transformer.

10. Transformer according to one of the Claims 8 and 9, **characterised in that** the resin for coating the yokes (24, 26) is a thermoconductive resin.

11. Transformer according to one of the Claims 1 to 10, **characterised in that** between the high voltage and low voltage windings there are channels (9) for cooling fluid to circulate, defined by the projections (8) which are made in one piece with at least one of the encapsulations (7 or 12) of the said coils.

12. Transformer according to any one of the Claims 3 to 11, **characterised in that** extra passages (22) for the setting terminals (20) to exit are made in the side strip of the encapsulation (16) of the high voltage coil, each of these passages being blanked off by an insulating plug (64) covered with a coat (65) of electroconductive material for fixing the potential in contact with the electroconductive coat (18) covering the high voltage coil (10) to ensure continuity of the electroconductive coat for fixing the potential.
